# DEMANDE DE BREVET EUROPEEN

(11) **EP 0 808 584 A1**
(43) Date de publication de la demande: **26.11.1997**
(21) Numéro de dépôt: 97107398.6
(22) Date de dépôt: 05.05.1997
(51) Int. Cl.: A43B 7/14

(54) **Chaussure desport munie d'une voûte plantaire réglable**

(30) Priorité: 22.05.1996 FR 9606573
(71) Demandeur: Salomon S.A., 74370 Metz-Tessy (FR)
(72) Inventeur: Demarchi, Jean-Louis, 74410 Saint-Jorioz (FR)

(57) **Abrégé**

Chaussure de sport (1) comprenant une semelle (2) surmontée d'une tige (3), l'article chaussant comportant une surface d'appui intérieure (5) pour le pied et une partie de soutien de la voûte plantaire dudit utilisateur, caractérisée en ce que ladite partie de soutien (6) est constituée par un élément souple, élastiquement déformable disposé entre la surface d'appui intérieure (5) et un flanc latéral interne (3a) de la tige (3), et en ce qu'elle comporte des moyens de réglage (10) du volume qu'elle délimite avec la tige, en agissant sur son profil, selon au moins un plan transversal par rapport à l'axe longitudinal du pied.

## Description

La présente invention concerne une voûte plantaire pour article chaussant tel qu'une chaussure de sport comprenant une semelle surmontée d'une tige, munie d'une ouverture pour permettre le passage du pied d'un utilisateur et disposant de moyens de fermeture et serrage. Ladite semelle comprend une partie externe destinée à être en contact avec le sol ou avec un accessoire de sport tel que ski de fond, ski alpin, patin classique ou encore patin à roues en ligne. Un tel article chaussant comporte également généralement une partie de semelle interne dite semelle interne ou de confort disposée directement sous le pied de l'utilisateur. Il est connu de réaliser sur cette partie interne de la semelle une zone de soutien de la voûte plantaire dudit utilisateur.

De telles parties de soutien de la voûte plantaire sont largement diffusées et consistent généralement en un bossage de la semelle interne, réalisé en un matériau plus ou moins souple et élastique mais selon un profil standard pour un type de chaussure donné.

Il en résulte que ces parties de soutien ne sont pas parfaitement adaptées à la morphologie du pied de l'utilisateur et il peut en découler un inconfort pouvant aller jusqu'à perturber la circulation du sang dans cette zone du pied.

Pour remédier à cet inconvénient, il a déjà été proposé des parties de soutien de la voûte plantaire disposant de certains réglages.

C'est ainsi que le brevet américain n° 2 075 942 propose une partie de soutien d'une voûte plantaire comportant des moyens de réglage dans un sens longitudinal de manière à mieux s'adapter à la morphologie d'un utilisateur donné.

Sont également connus, par le brevet japonais n° 7-108002, des moyens de serrage interne du pied tenant compte de la morphologie de la voûte plantaire d'un utilisateur.

Le but de la présente invention est de proposer des moyens de réglage améliorés d'une voûte plantaire, permettant notamment une meilleure adaptation à la cambrure de chaque pied.

La présente invention concerne à cet effet un article chaussant tel qu'une chaussure de sport comprenant une semelle surmontée d'une tige, l'article chaussant comportant sur une surface interne une partie de soutien de la voûte plantaire dudit utilisateur, caractérisée en ce que ladite partie de soutien est constituée par un élément souple, élastiquement déformable disposé en liaison entre la surface intérieure et un flanc latéral interne de la tige, et en ce qu'elle comporte des moyens de réglage du volume qu'elle délimite avec la tige, selon au moins un plan transversal par rapport à l'axe longitudinal de l'article chaussant, pour le modifier et l'adapter au profit de la voûte plantaire d'un utilisateur en fonction du galbe et de la cambrure de celle-ci, dans les limites d'une plage de réglage prédéterminée.

La présente invention concerne également les caractéristiques qui ressortiront au cours de la description qui va suivre, et qui devront être considérées isolément ou selon toutes leurs combinaisons techniques possibles.

Cette description donnée à titre d'exemple non limitatif, fera mieux comprendre comment l'invention peut être réalisée, en référence aux dessins annexés sur lesquels :
- la figure 1 est une vue en coupe transversale, selon I-I de la figure 2, d'une chaussure schématiquement et partiellement représentée, munie d'une partie de soutien d'une voûte plantaire selon l'invention,
- la figure 2 est une vue en perspective à échelle agrandie représentant l'intérieur d'une tige d'une chaussure équipée d'une partie de soutien selon la figure 1,
- la figure 3 est une vue de dessous partielle, en perspective, d'une semelle interne incorporant une partie de soutien d'une voûte plantaire selon un autre mode de réalisation de l'invention,
- la figure 4 est une vue de dessus de la semelle de la figure 3 en position de réglage minimum,
- la figure 5 est une vue similaire à la figure 4, en position de réglage maximum.

La chaussure de sport 1 représentée sur la figure 1 comporte une semelle 2 désignée dans son ensemble, surmontée d'une tige 3 (non représentée en totalité sur la figure). En l'occurrence, la semelle 2 et la tige 3 représentées sur les figures forment une partie monobloc en forme de coque. Ces deux parties de chaussure pourraient également être constituées par des éléments totalement distincts assemblés ultérieurement par collage, couture,...etc. La tige 3 pourrait également être constituée par une tige dite souple.

Ladite semelle 2 comporte une partie semelle externe 4 et une surface d'appui intérieure 5 disposée directement sous le pied et portant une partie de soutien 6 de la voûte plantaire dudit utilisateur appelée communément voûte plantaire. Une semelle interne dite de confort (non représentée sur le dessin) peut être interposée entre lesdites parties 5, 6, et le pied de l'utilisateur.

Selon l'invention, la partie de soutien 6 est constituée par un élément souple, élastiquement déformable, disposé entre la surface intérieure 5 et un flanc latéral interne 3a de ladite tige 3. Par flanc latéral interne il faut entendre ici le flanc de la tige situé du côté médial du pied.

La partie de soutien 6 comporte des moyens de réglage 10 du volume qu'elle délimite avec la surface intérieure 5 et la tige 3.

Ceux-ci agissent sur le profil de ce volume selon un ou plusieurs plans transversaux par rapport à l'axe longitudinal L du pied ou de la chaussure.

En actionnant les moyens de réglage 10, on procède à la modification de ce profil d'où du volume qu'il délimite pour l'adapter au profil de la voûte plantaire de l'utilisateur en fonction du galbe de celle-ci, et ceci, dans les limites d'une plage de réglage prédéterminée.

Selon une autre caractéristique de l'invention, la partie de soutien 6 est constituée par une pluralité de lames d'appui transversales 7 et 8 élastiquement déformables et s'étendant de part et d'autre d'une partie en forme d'arc ou arche médiane longitudinale 9, reliant ces lames d'appui 7, 8, les extrémités 7a, 8b, de ces lames d'appui étant librement en contact avec, d'une part, la paroi latérale interne 3a de la tige 3 et d'autre part, avec la surface intérieure 5 sur lesquelles elles sont susceptibles de glisser librement, ladite arche 9 étant également déformable élastiquement en direction transversale entre deux points d'extrémité de fixation 9a, 9b, disposés sur la tige 3 ou sur la surface intérieure 5 par l'intermédiaire des moyens de réglage 10 agissant sur au moins une 16 des lames d'appui.

Selon une autre caractéristique de l'invention, les moyens de réglage 10 sont constitués par une vis de commande 11 logée transversalement sous la semelle interne 5 et dont une tête 12 est en appui sur une partie rigide fixe externe de la chaussure 1, alors que son autre extrémité filetée 13 est en liaison avec une extrémité taraudée 15 d'une lame de commande 16 issue également de l'arche 9, de manière qu'une action sur la vis de commande 11 dans un sens ou un autre, permette de modifier la position en direction transversale de l'arche 9 et permette par conséquent d'adapter ladite arche 9, et donc les lames d'appui 7 et 8 solidaires de celle-ci au profil transversal de la voûte plantaire de l'utilisateur.

En l'occurrence, la vis de commande 11 traverse la semelle 2 dans son épaisseur et sa tête 12 est en appui sur un rebord latéral de celle-ci.

Ceci a pour intérêt de rendre le réglage possible depuis l'extérieur de la chaussure.

Il est à noter que la liberté laissée aux extrémités des lames 7 et 8 a pour avantage de permettre à celles-ci de se déformer librement pour épouser le profil de la voûte plantaire de l'utilisateur et ne pas devenir gênantes voire blessantes quand celui-ci augmente son appui, lors d'une poussée par exemple.

Il est également à noter que selon un mode de réalisation préférentiel, la lame de commande 16 est élastiquement déformable aussi mais qu'elle est d'une souplesse élastique inférieure à celle des lames d'appui 7 et 8.

Egalement, les lames d'appui 7 et 8 seront de longueur variable, allant en décroissant vers les extrémités 9a, 9b, de l'arche médiane 9.

Comme le montre bien la figure 2, la partie de soutien 6 constituée de l'arche 9, des lames d'appui 7 et 8 et la lame de commande 16 est de préférence obtenue d'une seule pièce par découpe d'un flanc de matériau plastique.

Bien entendu, cette partie de soutien 6 pourra être obtenue par moulage d'une matière plastique. Dans ce cas, la différence de rigidité des différentes parties constitutives pourra être obtenue en jouant sur les épaisseurs.

Enfin, la souplesse globale de la partie de soutien 6 sera déterminée en relation avec le sport à pratiquer et en jouant comme précité sur l'épaisseur ou la nature des matériaux mais également sur la longueur, la disposition et le nombre de lames 7 et 8 disposées de part et d'autre de l'arche.

Les figures 3 à 5 illustrent l'incorporation du système de réglage 20 d'une voûte plantaire selon l'invention à une semelle interne 22, ladite semelle interne 22 comportant une surface d'appui supérieure destinée à recevoir le pied et définissant la surface d'appui intérieure 25 dudit pied.

Elle comporte également une surface d'appui inférieure 21 destinée à venir en appui avec le fond de la chaussure.

Au niveau de la zone destinée à recevoir la voûte plantaire de l'utilisateur, cette semelle 22 comporte une zone déformable 26 constituée de languettes transversales 27 disposées en éventail et séparées par des fentes 28.

Sur la surface inférieure 21 de la semelle est fixé le système de réglage 20 proprement dit. Ce système 20 est constitué d'une pièce 29 en forme d'arc souple et déformable élastiquement, disposé selon le contour d'une arche plantaire, en-dessous de la zone déformable 26. Cette pièce 29 est ancrée à chaque extrémité, respectivement en 29a, 29b, de part et d'autre de la zone de la voûte plantaire, sur la face inférieure 21 de la semelle.

Les ancrages 29a, 29b, sont prévus de façon à permettre une certaine déformation de la pièce en forme d'arc 29 selon une direction perpendiculaire au plan de la semelle.

Une lame de commande 36 s'étend sensiblement radialement à partir du milieu de la partie en forme d'arc 29, en direction sensiblement transversale de la semelle.

Des moyens de verrouillage 36a, par exemple de type auto agrippant, sont prévus à l'extrémité libre de la lame de commande 36 et coopèrent avec des moyens de verrouillage complémentaires de la face interne de la semelle pour l'immobilisation de ladite lame par rapport à ladite semelle.

Le fonctionnement de ce dispositif de réglage est le même que celui expliqué précédemment en liaison avec les figures 1 à 2.

Ainsi que le montrent particulièrement les figures 3 à 5, une traction selon T sur la lame de commande 36, c'est-à-dire en direction du côté extérieur ou latéral (par opposition à médial) de la semelle, provoquera une mise sous tension de la pièce en forme d'arc 29 qui se déformera alors en direction verticale, c'est-à-dire vers le haut par rapport à la semelle interne 22, en soulevant par conséquent les languettes 27 situées au dessus.

Selon la tension exercée sur la lame de commande 36, la déformée de la zone de voûte plantaire de la semelle pourra être modifiée et adaptée à la morphologie de l'utilisateur.

En l'absence de toute tension, la zone de la voûte plantaire correspondra à la zone préformée de la semelle comme montré à la figure 4.

Une telle construction de semelle interne est particulièrement adaptée aux chaussures à tige souple.

Bien entendu, la nature de l'appui offert par la zone de voûte plantaire peut être modifiée en fonction du matériau et de la forme de l'arc.

La présente invention n'est pas limitée aux modes de réalisation décrits ci-dessus à titre d'exemples non limitatifs, mais englobe tous les modes de réalisation équivalents.

## Revendications

1. Article chaussant (1) comprenant une semelle (2) surmontée d'une tige (3), l'article chaussant comportant une surface d'appui intérieure (5, 25) pour le pied et une partie de soutien de la voûte plantaire dudit utilisateur, caractérisé en ce que ladite partie de soutien (6, 26) est constituée par un élément souple, élastiquement déformable disposé entre la surface d'appui intérieure (5, 25) et un flanc latéral interne (3a) de la tige (3), et en ce qu'elle comporte des moyens de réglage (10, 20) du volume qu'elle délimite avec la tige, en agissant sur son profil, selon au moins un plan transversal par rapport à l'axe longitudinal (L) du pied.

2. Article chaussant selon la revendication 1, caractérisé en ce que les moyens de réglage (10, 20) du volume comportent au moins une partie (9, 29) en forme d'arc souple disposé sensiblement selon le contour d'une arche plantaire, et déformable selon une direction sensiblement perpendiculaire au plan de la semelle.

3. Article chaussant selon la revendication 2, caractérisé en ce que la partie (9, 29) en forme d'arc souple est associée à des languettes (7, 8, 27) disposées sensiblement transversalement.

4. Article chaussant selon l'une des revendications 2 ou 3, caractérisé en ce qu'une lame de commande (16, 36) transversale est associée à la partie (9, 29) en forme d'arc souple.

5. Article chaussant selon l'une des revendications 1 à 4, caractérisé en ce que les moyens de réglage (10) du volume sont fixés sur la surface d'appui intérieure (5).

6. Article chaussant selon l'une des revendications 1 à 4, caractérisé en ce que les moyens de réglage (20) du volume sont disposés directement sur la semelle interne (22).

7. Article chaussant selon l'une des revendications 1 à 5, caractérisé en ce que la partie de soutien (6) est constituée par une pluralité de lames d'appui transversales (7, 8) élastiquement déformables et disposées de part et d'autre d'une arche médiane longitudinale (9) dont les extrémités (7a, 8b) sont librement en contact avec, d'une part, la paroi latérale interne (3a) de la tige (3) et d'autre part, avec la surface d'appui intérieure (5) sur lesquelles elles sont susceptibles de glisser, ladite arche (9) étant également déformable élastiquement entre deux points d'extrémité de fixation (9a, 9b) sur la tige (3) ou sur la surface d'appui intérieure (5) par l'intermédiaire des moyens de réglage (10).

8. Article chaussant selon la revendication 7, caractérisé en ce que les moyens de réglage (10) sont constitués par une vis de commande (11) logée transversalement sous la surface d'appui intérieure (5) et dont une tête (12) est en appui sur une partie rigide fixe externe de la chaussure (1), alors que son autre extrémité filetée (13) est en liaison avec une extrémité taraudée (15) d'une lame de commande (16) issue également de l'arche (9), de manière qu'une action sur la vis de commande (11) dans un sens ou un autre, permette d'adapter ladite arche (9) et conséquemment, les lames d'appui (7 et 8) au profil de la voûte plantaire de l'utilisateur.

9. Article chaussant selon l'une des revendications 4 ou 8, caractérisé en ce que la lame de commande (16, 36) est également déformable.

10. Article chaussant selon l'une des revendications 4 ou 8, caractérisé en ce que la lame de commande (16) est d'une souplesse élastique inférieure à celle des lames d'appui (7, 8, 27).

11. Article chaussant selon l'une des revendications 3 ou 7, caractérisé en ce que les lames d'appui (7, 8, 28) sont de longueur variable allant décroissant vers les extrémités (9a, 9b, 29a, 29b) de l'arche médiane (9, 29).

12. Article chaussant selon l'une des revendications 7 à 11, caractérisé en ce que la partie de soutien (6) constituée de l'arche (9), des lames d'appui (7 et 8) de la lame de commande (16) est obtenue d'une seule pièce.

13. Article chaussant selon l'une des revendications 1 à 12, caractérisé en ce que la partie de soutien (6) a une souplesse déterminée en relation avec le sport à pratiquer.

14. Semelle interne de chaussure incorporant une partie de soutien (26) selon l'une quelconque des revendications 1 à 6 et 9 à 13.
